# FASCICULE DE BREVET EUROPEEN

(11) **EP 0 058 350 B1**
(45) Date de publication et mention de la délivrance du brevet: **02.05.1985**
(21) Numéro de dépôt: 82100803.4
(22) Date de dépôt: 04.02.1982
(51) Int. Cl.: B65C 11/02

(54) **Machine à étiqueter portative**
Tragbare Etikettiermaschine
Portable labeling machine

(30) Priorité: 16.02.1981 CH 996/81
(43) Date de publication de la demande: 25.08.1982
(73) Titulaire: Esselte Pendaflex Corporation, Garden City New York 11530 (US)
(72) Inventeur: Becker, Werner, D-6932 Hirschhorn/Neckar (DE)
(74) Mandataire: Misrachi, Alfred

## Description

La présente invention a pour objet une machine à étiqueter portative destinée à être actionnée à l'aide d'une seule main pour imprimer des caractères choisis sur des étiquettes auto-collantes disposées à la suite sur une bande continue et pour détacher de cette bande et coller ces étiquettes, au fur et à mesure de leur impression, sur des articles choisis destinés à la vente.

On connaît déjà des machines à étiqueter propres à effectuer ces opérations qui, comme celle de la présente invention comportent un boîtier muni d'une poignée de manutention, une unité d'imprimerie située dans ce boîtier et comprenant une tête d'impression à sélecteur de caractères et une table d'impression aptes à se rencontrer pour la frappe de caractères choisis, un dispositif d'entraînement pas-à-pas d'une bande continue porteuse d'étiquettes le long d'un circuit passant sur la table d'impression, une gâchette en forme de levier reliée à l'unité d'imprimerie et au dispositif d'entraînement pas-à-pas pour provoquer à chaque actionnement la frappe des caractères choisis sur une étiquette de la bande continue et l'avance de de ladite bande, un dispositif destiné à s'opposer à une seconde impression sur ladite étiquette avant le relâchement de la gâchette, et un dispositif de séparation et de distribution des étiquettes de la bande continue vers l'extérieur du boîtier pour permettre leur fixation par collage sur les articles à étiqueter.

Sur les machines à étiqueter connues de ce genre, la présence d'un dispositif destiné à empêcher une éventuelle seconde frappe sur les étiquettes est motivée par la nécessité d'assurer au mieux la netteté des caractères imprimés, afin d'en faciliter la lecture par les acheteurs aussi bien que par les employées chargés de la facturation et d'éviter ainsi toute confusion ou perte de temps.

Par ailleurs cette netteté des caractères imprimés est indispensable sur les chaîes d'étiquetage équipées d'un système de contrôle optique de caractères afin de ne pas fausser la lecture des lecteurs optiques.

Cette netteté des caractères imprimés dépend de plusieurs phénomènes dont l'un en particulier le rebond entre les deux éléments de l'unité d'imprimerie, la table et la tête d'impression, consécutif à la frappe, a toujours posé un problème difficile à résoudre.

Ce rebond, lorsqu'il se produit, est en effet générateur d'une deuxième impression qui a pour conséquence un charbonnage ou un ombrage des caractères.

Le charbonnage ou sur-encrage se produit lorsque la deuxième impression a lieu au même. endroit que la première et l'ombrage ou écriture fantôme se produit lorsque la deuxième impression s'accompagne ou est précédée d'un décalage de l'étiquette; ce dernier fait dû essentiellement aux vibrations générées par le rebond et qui peuvent causer jusqu'à des impressions distinctes l'une de l'autre.

Les causes du rebond sont essentiellement d'ordre élastique, et ceci aussi bien sur les machines à étiqueter à gâchette assistée à pression uniforme par détente que sur les machines à gâchette directe pour lesquelles la pression est directement fonction de celle imposée par la main de l'opérateur.

On note enfin qu'un sur-encrage se superpose parfois aux effets de la deuxième impression qui viennent d'être décrits lorsque la gâchette n'est pas de suite relâchée après impression et que de ce fait la pression d'imprimerie est maintenue trop longtemps après la frappe, et ceci principalement avec les machines à étiqueter à gâchette directe.

Plusieurs solutions ont été proposées pour résoudre les problèmes causés par le rebond entre les deux éléments de l'unité d'imprimerie qui, par leur nombre et leur diversité font ressortir l'importance de ces problèmes.

Ces solutions mettent en oeuvre tantôt des dispositifs d'amortissement à inertie, élastique ou à friction de la frappe consécutive au rapprochement des deux éléments de l'unité d'imprimerie, dans le but d'éviter le phénomène du rebond en s'y opposant, tantôt des dispositifs de renvoi élastique de l'un des deux éléments de l'unité d'imprimerie après la frappe dans le but d'empêcher la réimpression consécutive au rebond.

On cite à titre de référence, parmi les machines à étiqueter équipées de dispositifs d'amortissement celles décrites dans le brevet US No 4 010 682 et dans les publications DE-OS No 28 04 295 et DE-OS No 28 23 121.

Basés sur des systèmes inertiels ou élastiques, les dispositifs d'amortissement des machines à étiqueter décrites dans ces trois documents ne peuvent remplir leur rôle que pour des accélérations et des pressions comprises dans une fourchette nécessairement étroite qui est établie expérimentalement pour couvrir au mieux des conditions d'utilisation estimées «normales». En dehors de ces conditions, comme par exemple lors d'emploi brutal, la fonction recherchée devient aléatoire. D'autre part, ces dispositifs ne peuvent empêcher un sur-encrage par maintien prolongé de la pression d'imprimerie, puisque justement leur fonction anti-rebond a pour effet de maintenir la tête d'impression et la table d'impression l'une contre l'autre tant que la gâchette n'est pas relâchée.

On cite également à titre de référence, parmi les machines à étiqueter équipées de dispositif de renvoi élastique ayant pour but d'empêcher la réimpression consécutive au rebond celle décrite dans la publication DE-OS No 2815333 ainsi que celles décrites dans la publication DE-OS No 2831 114.

La machine à étiqueter décrite dans la première de ces deux publications comporte une butée élastique de renvoi qui cède à l'impact d'imprimerie mais dont l'élasticité est déterminée pour s'opposer à la deuxième impression consécutive au rebond et dont la pression est supposée moins forte que celle dudit impact. Les machines à étiqueter décrites dans la deuxième publication comportent des organes à actions élastiques antagonistes qui ont pour fonctions respectives de rapprocher la table d'impression de la tête d'impression jusqu'à l'instant de l'impact et de l'en éloigner de suite après.

Basés également sur des systèmes élastiques, les dispositifs de renvoi de ces machines à étiqueter, qui par ailleurs nécessitent obligatoirement la mobilité en travail de la table d'impression, souffrent des mêmes limitations que les précédentes relatives aux pressions et accélérations d'utilisation estimées «normales» et en dehors desquelles la fonction recherchée devient aléatoire. En outre, dans la machine à étiqueter décrite dans la première publication DE-OS No 2815333 rien ne s'oppose à un sur-encrage consécutif à un maintien prolongé de la pression d'imprimerie, puisque la butée élastique de son dispositif de renvoi est prévue pour céder à cette pression. Enfin ces dispositifs exigent un réglage précis et sont sensibles à l'usure, en particulier ceux comportant des organes à actions antagonistes dont la fiabilité est fonction de la précision d'un point de basculement délimitant ces actions.

L'invention a pour but d'éviter les inconvénients cités de la technique antérieure en proposant des machines à étiqueter portatives équipées d'un dispositif capable de s'opposer en toutes conditions d'utilisation à la seconde impression consécutive au phénomène du rebond, insensible aux variations des pressions et accélérations d'utilisation, de structure simple n'exigeant aucun réglage fin et assurant un fonctionnement sûr et durable, apte à empêcher tout surencrage consécutif à un maintien prolongé de la pression d'imprimerie, et applicable à tous types de machines à étiqueter portatives, que celles-ci soient à gâchette directe ou assistée et à tête d'imprimerie et/ou à table d'impression mobile/s.

Une première forme de machine à étiqueter portative selon l'invention est caractérisée en ce que le dispositif destiné à s'opposer à une seconde impression comporte, d'un côté au moins des deux éléments de l'unité d'imprimerie, d'une part un poussoir, une butée latérale et au moins un cran de retenue disposés sur l'un des deux éléments de l'unité d'impression, et d'autre part sur l'autre élément de l'unité d'impression, un élément rotatif dont la périphérie présente au moins trois doigts de commande d'armement destinés à être actionnés sélectivement et séquentiellement par le poussoir lors de la frappe des caractères et destinés en outre à venir successivement et respectivement en appui contre la butée latérale et dans le cran de retenue, et un organe de rappel à déclics assemblé audit élément rotatif et soumis à l'action d'un ressort d'armement pour contrôler la rotation de l'élément rotatif, de sorte qu'à chaque frappe de caractères le poussoir rencontre un doigt de commande d'armement et tourne l'élément rotatif jusqu'à ce que le doigt de commande d'armement suivant rencontre la butée latérale, qu'à la séparation des deux éléments de l'unité d'imprimerie par effet de rebond ledit doigt de commande d'armement suivant s'engage dans le cran de retenue par l'action du ressort d'armement sur l'organe de rappel à déclic de l'élément rotatif, et qu'au relâchement de la gâchette l'action du ressort d'armement sur l'organe de rappel à déclic fait tourner l'élément rotatif pour dégager ledit doigt de commande d'armement suivant du cran de retenue et le présenter à la prochaine action du poussoir.

Une deuxième forme de machine à étiqueter portative selon l'invention est caractérisée en ce que le dispositif destiné à s'opposer à une seconde impression comporte, d'un côté au moins des deux éléments de l'unité d'imprimerie, d'une part un poussoir, une butée latérale et au moins un cran de retenue disposés sur l'un des deux éléments de l'unité d'impression, et d'autre part sur l'autre élément de l'unité d'impression, un cliquet à ressort monté à rotation sur un arbre fixé audit autre élément de l'unité d'impression et disposé sur la trajectoire du poussoir pour être actionné par ce dernier à chaque frappe des caractères, un pène à va-et-vient monté dans une coulisse rectiligne fixée audit autre élément et comportant une arête de retenue en prise avec le cliquet à ressort et une contre-butée rigide destinée à venir successivement en appui contre la butée latérale et dans le cran de retenue, un ressort d'armement forçant ledit pène vers la butée latérale et le cran de retenue, et une bielle de rappel reliant le pène à un organe mobile soumis à l'action de la gâchette pour être actionnée en fin de course de relâchement de celle-ci, de sorte qu'à chaque frappe de caractères le poussoir bascule le cliquet contre l'action de son ressort et dégage l'arête de retenue du pène pour permettre à ce dernier de venir en appui par sa contre-butée contre la butée latérale sous l'action du ressort d'armement, qu'à la séparation des deux éléments de l'unité d'imprimerie par effet de rebond la contre-butée du pène s'engage dans le cran de retenue sous l'action du ressort d'armement, et qu'en fin de course de relâchement de la gâchette la bielle de rappel ramène le pène en prise avec le cliquet contre l'action du ressort d'armement.

De la sorte toute nouvelle impression consécutive au rebond est interdite de manière positive par la présence d'un élément rigide d'écartement introduit entre la tête et la table d'impression de suite après ledit rebond et simultanément tout sur-encrage consécutif à un maintien prolongé de la pression d'imprimerie ne peut se produire du fait que cet élément d'écartement n'est dégagé qu'après le relâchement de la gâchette, au moment de la frappe suivante.

L'invention sera bien comprise ainsi que ses avantages, en concordance avec ses buts, à l'aide de la description qui suit et du dessin annexé.

Ce dessin représente à titre d'exemple, les deux formes de l'invention.
Les figures 1, 2 et 3 sont trois vues d'ensemble de la première forme montrant respectivement trois phases successives de son fonctionnement.
La figure 4 est une coupe partielle selon l'axe de coupe I-I detafig. 1.
Les figures 5, 6 et 7 sont trois vues partielles de la deuxième forme montrant respectivement trois phases successives de son fonctionnement.

La machine à étiqueter portative représentée sur les figures 1 à 4 comporte:
- un boîtier 1 muni d'une poignée de manutention 2, dont les contours seuls sont montrés pour ne pas surcharger inutilement le dessin,
- une unité d'imprimerie située dans ce boîtier et comprenant une tête d'impression mobile 3 à sélecteur rotatif de caractères intégré, fixée en bout d'un premier levier 4 articulé sur un premier pivot 5 et comportant un doigt d'entraînement 6 et un cran d'arrêt 7, et une table d'impression 8 fixe en travail, portée par un support 9 rabattable vers l'extérieur du boîtier pour permettre la mise en circuit d'une bande continue 10 d'étiquettes àutocollantes 11 provenant d'un rouleau 12 logé dans la partie haute du boîtier 1,
- une gâchette 13 en forme de levier, articulée sur le premier pivot 5, du type assistée à pression uniforme par détente dont l'action combinée est assurée par un ressort d' armement 14, un cliquet 15 à ressort de rappel 16 engagé en position de repos (fig. 1) dans le cran d'arrêt 7 du levier 4 et s'opposant dans cette position à l'action dudit ressort, et d'un déclencheur 17 solidaire de la gâchette et destiné à libérer cette action par dégagement du cliquet 15 hors du cran 7 (fig. 2 et 3). Cette gâchette 13 est liée à la poignée 2 par un écarteur à ressort 18 ayant pour fonction de ramener l'ensemble gâchette 13 - levier 4 - tête d'impression 3 en position de repos (fig. 1) au moment de son relâchement,
- un dispositif d'entraînement pas-à-pas 19 de la bande continue 10 animé par un second levier 20 articulé sur un second pivot 21 et comportant une coulisse oblique 22 dans laquelle est engagé le doigt d'untraînement 6 du premier levier 4. Ce dispositif 19, animé d'un mouvement de va-et-vient à chaque actionnement et relâchement de la gâchette 13 a pour fonction connue de faire avancer la bande continue 10 d'une longueur correspondant à la largeur d'une étiquette,
- un dispositif de séparation et de distribution des étiquettes 11 portées par la bande continue 10 constitué par l'association d'une extrémité recourbée en épingle à cheveux 23 de la table d'impression 8 qui a pour fonction de séparer les étiquettes de la bande continue et par un rouleau presseur 24 permettant de coller ces étiquettes par pression de la machine sur l'article à étiqueter,
- un dispositif d'encrage des caractères d'imprimerie de la tête d'impression 3 constitué par un rouleau encreur escamotable 25 porté par un levier à rappel à ressort 26 articulé sur un troisième pivot 27.

Ce mécanisme est complété par un dispositif destiné à empêcher une deuxième impression des étiquettes par retour de la tête d'impression consécutif au phénomène de rebond décrit en début d'exposé. Ce dispositif conforme à l'enseignement de la revendication 1 comprend, en se référant principalement aux figures 1 et 4:
- une pièce en tôle d'acier 28 fixée d'un côté du levier 4 portant la tête d'impression 3 et dont le contour présente une extrémité inférieure arrondie constituant poussoir 32, un champ formant butée latérale 29 orientée vers la table d'impression 8 et deux crans de retenue 30 et 31 décalés en hauteur et dont les faces de retenues sont dirigées sensiblement vers le pivot 5 du levier 4,
- et un mécanisme de retenue installé sur la table d'impression 8, constitué ici par l'assemblage d'une came rotative 33 jouant le rôle d'elément rigide d'écartement et d'un prisme polygonal 34 concentrique à cette came rotative, jouant le rôle d'organe de rappel et dont le contour anguleux est soumis à la pression d'un ressort d'armement à lame 35 fixé à ladite table d'impression.

Le contour de la came rotative 33 présente trois doigts de commande d'armement constitués par trois levées de came 38 équidistantes sur sa périphérie et destinées à être poussées à tour de rôle par le poussoir 32 dans le sens inverse des aiguilles d'une montre. Chacune de ces levées 38 présente une arête 39 formant contre-butée destinée à entrer en contact avec la butée 29 et à s'engager dans au moins l'un des deux crans de retenue 30 et 31 de la pièce 28. Le prisme 34, solidaire de la came rotative, comporte trois faces d'appui du ressort 35 orientées chacune par rapport à une levée 38 de telle sorte que ladite levée se trouve sur la trajectoire T du poussoir 32 dans la position de repos représentée sur la figure 1.

Les rapports dimentionnels des divers organes constitutifs de ce dispositif de retenue sont dictés par les trois principales phases de son fonctionnement illustrées par les figures 1, 2 et 3.

La première phase, de repos, illustrée par la figure 1, est déjà décrite par ce qui précède et donne un premier enseignement sur les positions relatives des levées de came, du poussoir et des faces d'appui du prisme polygonal.

La deuxième phase illustrée par la figure 2 correspond à celle de la frappe d'impression de la tête 3 sur une étiquette de la bande continue 10 passant sur la table d'impression 8, frappe consécutive à l'actionnement de la gâchette 13. Dans cette phase l'action de la gâchette assistée 13 sur la tête d'impression 3 et sur le dispositif d'entraînement 19, par l'intermédiaire des leviers 4 et 20, est suffisamment compréhensible par le dessin pour se passer de commentaires.

On attire ici l'attention sur le fait que tout autre système de transmission mécanique ayant pour effet de provoquer la frappe et l'avance de l'étiquette n'entraîne aucune modification dans la structure aussi bien que dans le fonctionnement des organes du dispositif de retenue qui viennent d'être décrits ceux-ci n'entrent en relation qu'avec la tête et la table d'impression, et que de ce fait ce dispositif peut être appliqué avec les mêmes effets et avantages à chacun de ces systèmes.

Dans cette deuxième phase illustrée par la figure 2, la rencontre du pussoir 32 avec une levée de came 38, consécutive au mouvement de frappe, vient de pousser cette levée 38 jusqu'à la rencontre des caractères d'imprimerie 40 avec la bande d'étiquettes 10, sur la table d'impression 8. Le mouvement de rotation de la came ainsi provoqué a pour effet d'amener la contre-butée 39 de la levée de came suivante contre la butée 29 et d'armer le ressort 35 par l'action du prisme 34 de telle sorte que dans cette position ce ressort, par appui sur une arête 41 délimitant deux faces d'appui du prisme développe une poussée ayant pour effet de maintenir la contre-butée 39 pressée contre la butée 29.

Cette phase montre que dans cette position relative des organes du dispositif de retenue, l'arête 41 délimitant deux faces d'appui adjacentes du prisme doit se trouver décalée vers la gauche par rapport à une ligne joignant l'axe de pivotement de la came rotative et le point de contact de la contre-butée 39 avec la butée 29, afin que le ressort 35 puisse développer la poussée mentionnée.

La phase suivante représentée sur la figure 3 correspond à celle d'un rebond élastique de la tête d'impression 3 sur la table d'impression 8 consécutif à la frappe.

Pendant le soulèvement de la tête d'impression 3 provoqué par ce rebond la contre-butée 39 de la levée de came, pressée par l'action du ressort 35 contre la butée 29 a glissé contre celle-ci et s'est engagée dans le premier cran de retenue 30. A ce moment, si la gâchette 13 n'est pas encore relâchée, ce qui est généralement le cas du fait de la rapidité du phénomène de rebond, la pression d'imprimerie développée par le ressort d'armement 14 repousse la tête d'imprimerie 3 vers la table d'impression 8, mais ce mouvement se trouve ainsi bloqué de manière positive, c'est-à-dire non élastique, par l'engagement précité de la contre- butée 39 de la came dans le cran de retenue 30.

Dans cette phase, la position en hauteur du cran de retenue 30 est définie en fonction du dépassement des levées de came par rapport à la table d'impression et d'un écart E minimal entre les caractères 40 et ladite table d'impression suffisant pour impêcher une nouvelle impression.

Le deuxième cran de retenue 31, situé à un niveau inférieur, est prévu comme sécurité en cas de rebond exceptionnel de grande amplitude afin d'éviter une augmentation du choc de l'impact de retour sur le premier cran 30, mais ce deuxième cran n'est pas indispensable.

On comprend aisément que tout maintien prolongé de la pression d'imprimerie n'a aucune influence sur la retenue en position écartée de la tête d'impression puisque seul le relâchement de la gâchette 13 a pour effet de la désarmer en ramenant l'ensemble des organes de ce dispositif dans les positions représentées figure 1, correspondant à la phase de repos. Seule différence: la came aura fait un tiers de tour et présentera à l'action du poussoir sa levée 38 suivante.

Du fait de la rigidité des éléments fonctionnels de ce dispositif de retenue, son fonctionnement est insensible à toutes fluctuations des pressions et accélérations d'utilisation développées dans la direction de la frappe. D'autre part, le fonctionnement de la came rotative 33 est également soustrait aux effets d'éventuelles accélérations pendulaires du fait que, par son contour régulier, le centre de gravité de cette came se trouve situé sur son axe de rotation.

On signale enfin que l'absence de rebond, qui annulerait l'avantage escompté d'éviter un sur- encrage consécutif à un maintien prolongé de la pression d'imprimerie n'a pas été considéré, car l'invention est justement basée sur l'observation que ce phénomène de rebond a toujours lieu quel que soit le type de la machine à étiqueter. Et ceci du fait de l'élasticité de la plupart de ses organes fonctionnels tels qu'en particulier les caractères d'imprimerie et le tympan de la table d'impression qui sont réalisés en caoutchouc ou en matière synthétique élastique, et également du fait de l'élasticité de la main de l'utilisateur.

Des variantes pourront être apportées dans la réalisation du dispositif de retenue.

Parmi celles-ci on cite:
- la possibilité d'intervertir les deux éléments de ce dispositif, c'est-à-dire d'installer la pièce 28 sur la table d'impression et la came rotative 33 sur la tête d'impression 3.
- La possibilité de doubler ce dispositif, c'est-à-dire d'installer un autre ensemble semblable de l'autre côté de la tête et de la table d'impression, la deuxième came montée sur le même arbre 36 que la première afin de compenser un éventuel défaut de parallélisme transversal naturel ou élastique entre ces deux éléments dans le cas par exemple d'un choix d'une valeur d'écartement E très petite.
- La possibilité d'augmenter le nombre des levées de came 38 et des faces d'appui du prisme 34 selon le choix du diamètre de la came. La possibilité également de donner à ce prisme un contour polygonal concave en forme de denture.
- La possibilité d'augmenter le nombre des crans de retenue 30 et 31 de la pièce 28 selon les amplitudes du rebond observées sur un type particulier de machine à étiqueter, ou bien au contraire de se limiter à un seul de ces crans de retenue.

La deuxième forme de l'invention est représentée dans ses trois phases de fonctionnement sur les figures 5, 6 et 7.

Dans cette forme le mécanisme de retenue comporte un pène 330 à va-et-vient, au lieu d'une came rotative.

Ce mécanisme de retenue comporte un doigt de commande d'armement constitué par un cliquet à ressort 380 articulé sur un arbre 42 porté par la table d'impression, non représentée, le pène 330 en question, monté dans une coulisse 360 de la table d'impression et comportant une arête de retenue 43 opposée au cliquet à ressort 380 et une contrebutée rigide 390 opposée au cran de retenue 30 d'une pièce 28 semblable à celle de l'exemple précédent, fixée à la tête d'impression 3, et comportant également un poussoir 32 et une butée 29. Le pène 330 est soumis à la pression d'un ressort d'armement à boudin 350 et l'organe de rappel de ce mécanisme est constitué par une bielle de liaison 340 reliant le pène à un organe mobile soumis à la gâchette pour être actionnée en fin de course de cette dernière. Cette liaison, non représentée pour ne pas surcharger le dessin, peut être réalisée-par exemple par le moyen d'un palonnier inverseur de mouvement dont un bras est articulé à la bielle 340 et dont l'autre porte un tourillon engagé dans un trou tiré pratiqué dans la partie basse du levier 20 (figures 1 à 3).

En phase de repos représentée sur la figure 5, le pène 330 est maintenu écarté de la trajectoire de la pièce 28 par le cliquet à ressort 380 en appui sur l'arête de retenue 43.

En phase de frappe représentée sur la figure 6 le cliquet 380 poussé par le poussoir 32, bascule et libère le pène 330 qui, par pression du ressort d'armement 350, vient en appui par sa contre-butée 390 contre la butée 29 de la pièce 28.

En phase de rebond représentée sur la figure 7, la remontée de la tête d'impression 3 provoquée par ce rebond permet au pène 330 de s'engager par sa contre-butée 390 sous le cran de retenue 30, par action du ressort d'armement 350, et de maintenir ainsi écartée la tête d'impression de la table d'impression, comme dans l'exemple précédent. En fin de course de relâchement de la gâchette, la bielle 340 ramène le pène 330 en position de repos selon la phase représentée sur la figure 5.

## Revendications

1. Machine à étiqueter portative comportant un boîtier (1) muni d'une poignée de manutention (2), une unité d'imprimerie située dans le boîtier et comprenant une tête d'impression (3) à sélecteur de caractères et une table d'impression (8) aptes à se rencontrer pour la frappe de caractères choisis, un dispositif d'entraînement pas-à-pas (19) d'une bande continue porteuse d'étiquettes (10) le long d'un circuit passant sur la table d'impression, une gâchette (13) en forme de levier reliée à l'unité d'imprimerie et au dispositif d'entraînement pas-à-pas pour provoquer à chaque actionnement la frappe des caractères choisis sur une étiquette de la bande continue et l'avance de ladite bande, un dispositif destiné à s'opposer à une seconde impression de caractères sur ladite étiquette avant le relâchement de la gâchette, et un dispositif de séparation et de distribution (23, 24) des étiquettes de la bande continue vers l'extérieur du boîtier pour permettre leur fixation par collage sur les articles à étiqueter, caractérisée en ce que le dispositif destiné à s'opposer à une seconde impression comporte, d'un côté au moins des deux éléments de l'unité d'imprimerie, d'une part un poussoir (32), une butée latérale (29) et au moins un cran de retenue (30) disposés sur l'un des deux éléments de l'unité d'impression, et d'autre part sur l'autre élément de l'unité d'impression, un élément rotatif (33) dont la périphérie présente au moins trois doigts de commande d'armement (38) destinés à être actionnés sélectivement et séquentiellement par le poussoir (32) lors de la frappe des caractères et destinés en outre à venir successivement et respectivement en appui contre la butée latérale (29) et dans le cran de retenue (30), et un organe de rappel à déclic (34) assemblé audit élément rotatif (33) et soumis à l'action d'un ressort d'armement (35) pour contrôler la rotation de l'élément rotatif (33), de sorte qu'à chaque frappe de caractères le poussoir (32) rencontre un doigt de commande d'armement (38) et tourne l'élément rotatif (33) jusqu'à ce que le doigt de commande d'armement suivant rencontre la butée latérale (29), qu'à la séparation des deux éléments de l'unité d'imprimerie par effet de rebond ledit doigt de commande d'armement suivant s'engage dans le cran de retenue (30) par l'action du ressort d'armement (35) sur l'organe de rappel à déclic (34) de l'élément rotatif (33), et qu'au relâchement de la gâchette (13) l'action du ressort d'armement (35) sur l'organe de rappel à déclic (34) fait tourner l'élément rotatif (33) pour dégager ledit doigt de commande d'armement suivant du cran de retenue (30) et le présenter à la prochaine action du poussoir (32).

2. Machine à étiqueter selon la revendication 1, caractérisée en ce que l'organe de rappel à déclic est constitué par un prisme (34) coaxial à l'élément rotatif (33) et dont le contour polygonal présente une arête (41 ) correspondant à chaque doigt de commande d'armement (38), et en ce que le contour de ce prisme est soumis à la pression permanente d'un ressort d'armement à lame (35) fixé audit autre élément de l'unité d'impression.

3. Machine à étiqueter selon la revendication 1, caractérisée en ce que l'élément rotatif est une came (33) dont le contour comporte des levées de came (38) formant les doigts de commande d'armement, et en ce que chacune de ces levées de came (38) comporte une contrebutée rigide (39) destinée à entrer en contact avec la butée latérale (29) et subséquemment à s'engager dans le cran de retenue (30).

4. Machine à étiqueter selon la revendication 1, caractérisée en ce que le poussoir (32), la butée latérale (29) et le cran de retenue (30) sont formés par trois portions d'une pièce (28) fixée audit élément de l'unité d'impression.

5. Machine à étiqueter portative comportant un boîtier (1 ) muni d'une poignée de manutention (2), une unité d'imprimerie située dans le boîtier et comprenant une tête d'impression (3) à sélecteur de caractères et une table d'impression (8) aptes à se rencontrer pour la frappe de caractères choisis, un dispositif d'entraînement pas-à-pas (19) d'une bande continue porteuse d'étiquettes (10) le long d'un circuit passant sur la table d'impression, une gâchette (13) en forme de levier reliée à l'unité d'imprimerie et au dispositif d'entraînement pas-à-pas pour provoquer à chaque actionnement la frappe des caractères choisis sur une étiquette de la bande continue et l'avance de ladite bande, un dispositif destiné à s'opposer à une seconde impression de caractères sur ladite étiquette avant le relâchement de la gâchette, et un dispositif de séparation et de distribution (23, 24) des étiquettes de la bande continue vers l'extérieur du boîtier pour permettre leur fixation par collage sur les articles à étiqueter, caractérisée en ce que le dispositif destiné à s'opposer à une seconde impression comporte, d'un côte au moins des deux éléments de l'unité d'imprimerie, d'une part un poussoir (32), une butée latérale (29) et au moins un cran de retenue (30) disposés sur l'un des deux éléments de l'unité d'impression, et d'autre part sur l'autre élément de l'unité d'impression, un cliquet à ressort (380) monté à rotation sur un arbre (42) fixé audit autre élément de l'unité d'impression et disposé sur la trajectoire du poussoir (32) pour être actionné par ce dernier à chaque frappe des caractères, un pène (330) à va-et-vient monté dans une coulisse rectiligne (360) fixée audit autre élément et comportant une arête de retenue (43) en prise avec le cliquet à ressort (380) et une contre-butée rigide (390) destinée à venir successivement en appui contre la butée latérale (29) et dans le cran de retenue (30), un ressort d'armement (350) forçant ledit pène (330) vers la butée latérale (29) et le cran de retenue (30), et une bielle de rappel (340) reliant le pène (330) à un organe mobile soumis à l'action de la gâchette (13) pour être actionnée en fin de course de relâchement de celle-ci, de sorte qu'à chaque frappe de caractères le poussoir (32) bascule le cliquet (380) contre l'action de son ressort et dégage l'arête de retenue (43) du pène (330) pour permettre à ce dernier de venir en appui par sa contre-butée (390) contre la butée latérale (29) sous l'action du ressort d'armement (350), qu'à la séparation des deux éléments de l'unité d'imprimerie par effet de rebond la contre- butée (390) du pène s'engage dans le cran de retenue (30) sous l'action du ressort d'armement (350), et qu'en fin de course de relâchement de la gâchette (13) la bielle de rappel (340) ramène le pène (330) en prise avec le cliquet (380) contre l'action du ressort d'armement (350).

## Patentansprüche

1. Tragbares Etikettiergerät mit einem mit einem Handgriff (2) versehenen Gehäuse (1), einem in dem Gehäuse angeordneten Druckwerk, das einen Druckkopf (3) mit Typenwähler und einen Drucktisch (8) aufweist, die sich zum Anschlagen der gewählten Typen treffen können, mit einer Vorrichtung (19) für den schrittweisen Vorschub eines Etikettenträgerbandes (10) längs einer über den Drucktisch verlaufenden Bahn, einem Auslöser (13) in Form eines Bedienungshebels, der mit dem Drucktisch und mit der Vorrichtung für den schrittweisen Vorschub verbunden ist, um bei jeder Betätigung das Anschlagen der gewählten Typen auf einem Etikett des kontinuierlichen Bandes und den Vorschub dieses Bandes hervorzurufen, mit einer Vorrichtung, die dazu bestimmt ist, ein zweites Aufdrucken von Typen auf dem Etikett vor dem Loslassen des Auslösers zu verhindern, und einer Etiketten-Trenn- und Spend-Vorrichtung (23, 24) zum Abtrennen und Ausgeben der Etiketten des kontinuierlichen Bandes zur Aussenseite des Gehäuses, damit sie auf den zu etikettierenden Artikeln aufgeklebt werden können, dadurch gekennzeichnet, dass die Vorrichtung zum Verhindern eines zweiten Aufdrucks wenigstens auf der einen Seite von den beiden Elementen des Druckwerks einerseits einen Stössel (32), einen seitlichen Anschlag (29) und wenigstens eine auf einem der beiden Elemente des Druckwerks angeordnete Raststufe (30) und andererseits auf dem anderen Element des Druckwerks ein drehbares Element (33), an dessen Umfang wenigstens drei beim Anschlagen der Typen durch den Stössel (32) selektiv und sequentiell betätigbare und nacheinander in Anlage an den seitlichen Anschlag (29) und in der Raststufe (30) in Anlage kommende Spann-Steuerfinger (38) angebracht sind, und eine Rückholklinke (34) umfasst, die an dem drehbaren Element (33) angebracht und der Wirkung einer Spannfeder (35) ausgesetzt ist, damit es die Drehbewegung des drehbaren Elements (33) so steuert, dass bei jedem Aufschlagen der Typen der Stössel (32) auf einen Spann-Steuerfinger (38) trifft und das drehbare Element (33) so weit dreht, bis der nächste Spann-Steuerfinger gegen den seitlichen Anschlag (29) stösst, dass beim Trennen der zwei Elemente des Druckwerks durch Rückpralleffekt der nächste Spann-Steuerfinger durch die Wirkung der Spannfeder (35) mit der Rückholklinke (34) des drehbaren Elements (33) in die Raststufe (30) eingreift, und dass beim Loslassen des Auslösers (13) die Wirkung der Spannfeder (35) auf die Rückholklinke (34) das drehbare Element (33) so dreht, dass der nächste Spann-Steuerfinger von der Raststufe (30) gelöst und für die nächste Einwirkung des Stössels (32) bereitgestellt wird.

2. Etikettiergerät nach Anspruch 1, dadurch gekennzeichnet, dass die Rückholklinke von einem auf der gleichen Achse wie das drehbare Element (33) sitzenden Prisma (34) gebildet ist, dessen polygonale Umfangsform entsprechend jedem Spann-Steuerfinger (38) eine Kante (41 ) aufweist, und dass der Umfang dieses Prismas dem ständigen Druck einer Spann-Blattfeder (35) ausgesetzt ist, die am anderen Element des Druckwerks befestigt ist.

3. Etikettiergerät nach Anspruch 1, dadurch gekennzeichnet, dass das drehbare Element ein Nocken (33) ist, dessen Umfangsform Nockenerhebungen (38) aufweist, die die Spann-Steuerfinger bilden, und dass jede dieser Nockenerhebungen (38) einen starren Gegenanschlag (39) aufweist, der dazu bestimmt ist, mit dem seitlichen Anschlag (29) in Kontakt zu treten und dann in die Raststufe (30) einzugreifen.

4. Etikettiergerät nach Anspruch 1, dadurch gekennzeichnet, dass der Stössel (32), der seitliche Anschlag (29) und die Raststufe (30) von drei Abschnitten eines an dem Element des Druckweks befestigten Teils (28) angebracht sind.

5. Tragbares Etikettiergerät mit einem mit einem Handgriff (2) versehenen Gehäuse (1), einem in dem Gehäuse angeordneten Druckwerk, das einen Druckkopf (3) mit Typenwähler und einen Drucktisch (8) aufweist, die sich zum Anschlagen der gewählten Typen treffen können, mit einer Vorrichtung (19) für den schrittweisen Vorschub eines Etikettenträgerbandes (10) längs einer über den Durcktisch verlaufenden Bahn, einem Auslöser (13) in Form eines Bedienungshebels, der mit dem Drucktisch und mit der Vorrichtung für den schrittweisen Vorschub verbunden ist, um bei jeder Betätigung das Anschlagen der gewählten Typen auf einem Etikett des kontinuierlichen Bandes und den Vorschub dieses Bandes hervorzurufen, mit einer Vorrichtung, die dazu bestimmt ist, ein zweites Aufdrucken von Typen auf dem Etikett vor dem Loslassen des Auslösers zu verhindern, und einer Etiketten-Trenn- und Spend-Vorrichtung (23, 24) zum Abtrennen und Ausgeben der Etiketten des kontinuierlichen Bandes zur Aussenseite des Gehäuses, damit sie auf den zu etikettierenden Artikeln aufgeklebt werden können, dadurch gekennzeichnet, dass die Vorrichtung zum Verhindern eines zweiten Aufdrucks auf der einen Seite von den beiden Elementen des Druckwerks einerseits wenigstens einen Stössel (32), einen seitlichen Anschlag (29) und wenigstens eine auf einem der beiden Elemente des Druckwerks angeordnete Raststufe (30) und andererseits auf dem anderen Element des Druckwerks eine auf einer am anderen Element des Druckwerks befestigten Welle (42) drehbar gelagerte und in der Bewegungsbahn des Stössels (32) angeordnete federbelastete Klinke (380), die durch den Stössel bei jedem Aufschlagen der Typen betätigbar ist, einen in einer am anderen Element befestigten geradlinigen Gleitführung (360) angebrachten, hin und her beweglichen Riegel (330) mit einer Haltekante (43) zum Erfassen der federbelasteten Klinke (380) mit einem starren Gegenanschlag (390), der dazu bestimmt ist, nacheinander mit dem seitlichen Anschlag (29) und dann mit der Raststufe (30) in Eingriff zu kommen, eine Spannfeder (350), die den Riegel (330) gegen den seitlichen Anschlag (29) und die Raststufe (30) drückt, sowie ein Rückholpleuel (340) aufweist, das den Riegel (330) mit einem unter der Wirkung des Auslösers (13) stehenden beweglichen Organs verbindet, damit im Verlauf des Loslassens des Auslösers eine solche Betätigung erfolgt, dass bei jedem Aufschlagen der Typen der Stössel (32) die Klinke (380) gegen die Wirkung ihrer Feder verschwenkt und die Haltekante (43) des Riegels (330) ausser Eingriff bringt, damit dieser mit seinem Gegenanschlag (390) in Anlage an den seitlichen Anschlag (29) unter der Einwirkung der Spannfeder (350) kommt, dass beim Trennen der zwei Elemente des Druckwerks durch Rückprallwirkung der Gegenanschlag (390) des Riegels in die Raststufe (30) unter der Einwirkung der Spannfeder (350) eingreift und dass am Ende der Loslassbewegungsbahn des Auslösers (13) das Rückholpleuel (340) den Riegel (330) gegen die Wirkung der Spannfeder (350) wieder in Eingriff mit der Klinke (380) zurückführt.

## Claims

1. A portable labelling machine comprising a housing (1) provided with a carrying handle (2), a printing unit located in the housing and having a printhead (3) with type selector and a print-platen (8) adapted to meet each other for the typing of selected characters, a step-by-step drive device (19) for driving a continuous label-bearing strip (10) along a circuit passing over the print-platen, a lever-shaped trigger (13) connected to the printing unit and to the step-by-step drive device to cause upon each actuation the typing of the selected characters on a label of the continuous strip and the advance of said strip, a device adapted to be opposed to a second printing of characters on said label before release of the trigger and a device (23, 24) for separating and dispensing the labels of the continuous strip towards the outside of the housing permit adhesive attachment thereof to the items to be labelled, characterized in that the device adapted to be opposed to a second printing comprises on at least one side of the two elements of the printing unit, on the one hand, a pusher (32), a lateral stop (29) and at least one notch (30) arranged on one of the two elements of the printing unit, and on the other hand, on the other element of the printing unit, a rotary member (33) the periphery of which comprises at least three cocking control fingers (38) adapted to be selectively and sequentially actuated by the pusher (32) upon the typing of characters and further adapted to come successively and respectively into abutment against lateral stop (29) and within notch (30), and a releasing return member (34) assembled to said rotary member (33) and subjected to the action of a cocking spring (35) to control the rotation of rotary member (33), whereby upon each typing of characters pusher (32) encounters a cocking control finger (38) and rotates rotary member (33) until the following cocking control finger encounters lateral stop (29), upon movement apart of the two elements of the printing unit as a result of rebound said following cocking control finger engages into notch (30) by the action of cocking spring (35) on releasing return member (34) of rotary member (33), and upon release of trigger (13) the action of cocking spring (35) on releasing return member (34) rotates rotary member (33) to withdraw said following cocking control finger from notch (30) and present it to the next action of pusher (32).

2. A labelling machine according to claim 1, characterized in that the releasing return member is formed by a prism (34) concentric to rotary member (33) and the polygonal contour of which has an edge (41) corresponding to each cocking control finger (38), and in that the contour of this prism is subjected to the continuous pressure of a cocking leaf spring (35) fastened to said other element of the printing unit.

3. A labelling machine according to claim 1, characterized in that the rotary member is a cam (33) the contour of which comprises cam lifts (38) forming the cocking control fingers, and in that each of said cam lifts (38) comprises a rigid counter-abutment (39) adapted to enter into contact with lateral stop (29) and subsenquently to engage into notch (30).

4. A labelling machine according to claim 1, characterized in that pusher (32), lateral stop (29) and notch (30) are formed by three portions of a part (28) fastened to said element of the printing unit.

5. A portable labelling machine comprising a housing (1) provided with a carrying handle (2), a printing unit located in the housing and having a printhead (3) with type selector and a print-platen (8) adapted to meet each other for the typing of selected characters, a step-by-step drive device (19) for driving a continuous label-bearing strip (10) along a circuit passing over the print-platen, a lever-shaped trigger (13) connected to the printing unit and to the step-by-step drive device to cause upon each actuation the typing of the selected characters on a label of the continuous strip and the advance of said strip, a device adapted to be opposed to a second printing of characters on said label before release of the trigger and a device (23, 24) for separating and dispensing the labels of the continuous strip towards the outside of the housing to permit adhesive attachment thereof to the items to be labelled, characterized in that the device adapted to be opposed to a second printing comprises on at least one side of the two elements of the printing unit, on the one hand, a pusher (32), a lateral stop (29) and at least one notch (30) arranged on one of the two elements of the printing unit, and on the other hand, on the other element of the printing unit, a spring loaded pawl (380) pivotally mounted on a shaft (42) fastened to said other element of the printing unit and located on the trajectory of pusher (32) in order to be actuated thereby upon each typing of characters, a reciprocal bolt (330) mounted in a rectilinear slide (360) fastened to said other element and comprising a detention edge (43) engaging spring loaded pawl (380) and a rigid counter-abutment (390) adapted to come successively into abutment against lateral stop (29) and into notch (30), a cocking spring (350) urging said bolt (330) towards lateral stop (29) and notch (30), and a return rod (340) connecting bolt (330) to a movable member subjected to the action of trigger (13) so as to be actuated at the end of the release stroke thereof, whereby upon each typing of characters pusher (32) pivots pawl (380) against the bias of its spring and disconnects detention edge (43) of bolt (330) to allow the latter to come into abutment by its counter-abutment (390) against lateral stop (29) under the bias of cocking spring (350), upon movement apart of the two elements of the printing unit as a result of rebound the counter-abutment (390) of the bolt engages into notch (30) under the bias of cocking spring (350), and at the end of the release stroke of trigger (13) return rod (340) brings back bolt (330) into engagement with pawl (380) against the bias of cocking spring (350).
